# EUROPÄISCHE PATENTSCHRIFT

(11) **EP 4 279 843 B1**
(45) Veröffentlichungstag und Bekanntmachung des Hinweises auf die Patenterteilung: **22.04.2026**
(21) Anmeldenummer: 23162088.1
(22) Anmeldetag: 15.03.2023
(51) Int. Cl.: F25D 25/02, A47F 5/00

(54) **KÜHLSCHRANKTABLAR FÜR WEINFLASCHEN**
REFRIGERATOR TRAY FOR WINE BOTTLES
PLATEAU DE RÉFRIGÉRATEUR POUR BOUTEILLES DE VIN

(30) Priorität: 30.03.2022 CH 3502022
(43) Veröffentlichungstag der Anmeldung: 22.11.2023
(73) Patentinhaber: V-Zug AG, 6300 Zug (CH)
(72) Erfinder: Oechsle, Hans-Peter, 6830 Rankweil (AT); Hänsch, Andreas, 8573 Siegershausen (CH)
(74) Vertreter: E. Blum & Co. AG

(56) Entgegenhaltungen:
- WO-A1-2006/021826
- WO-A1-2017/036554
- CN-U- 202 515 047
- DE-A1- 4 023 206
- JP-A- 2002 228 352
- JP-U- S55 150 988
- KR-A- 20090 066 769

## Beschreibung

### Gebiet der Erfindung

Die Erfindung betrifft ein Tablar, welches einen Tablarrahmen mit Auflageflächen zur Lagerung des Tablars in einem Kühlschrank und eine plattenförmige Auflagevorrichtung zur Lagerung von Flaschen umfasst.

### Hintergrund

Tablare dieser Art sind bekannt und werden insbesondere in Kühlschränken für Weinflaschen eingesetzt. Im Gebrauch liegen die Tablare auf an den Seitenwänden des Kühlschranknutzraums angeordneten Auflagevorrichtungen auf.

Bei Kühlschränken für Weinflaschen ist die Fronttüre häufig aus Glas ausgestaltet, damit der Benutzer sein im Kühlschrank gelagertes Weinsortiment auch bei geschlossener Türe von aussen betrachten kann. Aus diesem Grund ist es erwünscht, dass sich die Weinflaschen optisch besonders schön im Kühlschrank lagern lassen. Tablare von Kühlschränken für Weinflaschen unterscheiden sich deshalb in ihren Funktionen häufig von Tablaren für herkömmliche Kühlschränke. Im Weiteren sollen sich die Tablare auch besonders einfach aus dem Kühlschranknutzraum herausziehen und wieder hineinstossen lassen.

CN 202 515 047 U zeigt ein Tablar zum Lagern von Flaschen. Die Auflagevorrichtung wird zur Schrägstellung angehoben und stützt sich an zwei Enden ab. An Rastelementen kann die Auflagevorrichtung hochgestellt fixiert werden.

JP S55 150988 U zeigt, wie eine kleine Auflage in eine grössere Auflage auf Stäbe gehängt werden kann. Die kleine Auflage kann dabei in zwei unterschiedlichen Positionen montiert werden.

JP 2022 228352 A zeigt ein Tablar eines Kühlschranks mit einer Flaschenlagervorrichtung, welche ein mittiges Loch aufweist. Um eine Flasche annähernd horizontal zu lagern, wird die Flaschenlagervorrichtung aufgestellt und der Flaschenhals in das Loch geführt.

WO 2006/021826 A1 zeigt ebenfalls eine klappbare Flaschenaufnahme, welche mehrere Öffnungen zur Aufnahme von Flaschen aufweist.

### Darstellung der Erfindung

Es stellt sich die Aufgabe, ein Tablar bereitzustellen, welches Weinflaschen in unterschiedlichen Positionen lagern kann.

Diese Aufgabe wird durch den Gegenstand des ersten unabhängigen Anspruchs gelöst. Demgemäss umfasst ein Tablar einen Tablarrahmen mit Auflageflächen zur Lagerung des Tablars in einem Kühlschrank und eine plattenförmige Auflagevorrichtung zur Lagerung von Flaschen. Plattenförmig bedeutet, dass die Auflagevorrichtung ein flächiges Bauteil ist, selbst aber nicht als durchgängige Platte ausgestaltet sein muss.

Der Tablarrahmen und die plattenförmige Auflagevorrichtung weisen eine Einrastvorrichtung mit einer ersten und einer zweiten Einrastposition auf. In der ersten Einrastposition liegen der Tablarrahmen und die plattenförmige Auflagevorrichtung in einer gemeinsamen Ebene und der Tablarrahmen umrahmt die plattenförmige Auflagevorrichtung. Damit bilden in der ersten Einrastposition Tablarrahmen und Auflagevorrichtung ein flaches Tablar. In der zweiten Einrastposition ist die plattenförmige Auflagevorrichtung in einer Schrägstellung zum Tablarrahmen angeordnet. D.h. Tablarrahmen und Auflagevorrichtung liegen nicht mehr in einer gemeinsamen Ebene.

Ein solches Tablar hat den Vorteil, dass Weinflaschen innerhalb des Kühlschrankes in unterschiedlichen Positionen gelagert werden können. Flaschen können einerseits flach liegen, andererseits aber auch schräg angeordnet sein, sodass sich die Etiketten der Weinflaschen von aussen besonders gut betrachten lassen.

In der zweiten Einrastposition liegt der Tablarrahmen in einer ersten Ebene und die plattenförmige Auflagevorrichtung liegt in einer zweiten Ebene. Insbesondere bilden die erste Ebene und die zweite Ebene zueinander einen Winkel, insbesondere von 10° oder mehr, insbesondere von 20° oder mehr, insbesondere von 30° oder mehr. Beim Winkel zwischen den beiden Ebenen handelt es sich um den Winkel zwischen den beiden Normalvektoren dieser Ebenen.

Die plattenförmige Auflagevorrichtung und der Tablarrahmen sind in der zweiten Einrastposition nur entlang der Schnittlinie zwischen der ersten Ebene und der zweiten Ebene miteinander verbunden. Das bedeutet insbesondere, dass an derjenigen Stelle, an welcher die Auflagevorrichtung aufgrund der Schrägstellung vom Tablarrahmen am weitesten beabstandet ist, sich die Auflagevorrichtung nicht auf dem Tablarrahmen mittels irgendwelchen Stützen abstützt. Die gesamte Kraftübertragung zwischen Auflagevorrichtung und Tablarrahmen erfolgt somit nur dort, wo Auflagevorrichtung und Tablarrahmen über die Einrastvorrichtung direkt in Kontakt sind.

Der Verzicht auf Stützen hat den Vorteil, dass sich das Tablar besonders einfach zwischen der ersten Einrastposition und der zweiten Einrastposition bewegen lässt bzw. in die zweite Einrastposition einrasten oder aus der zweiten Einrastposition ausrasten lässt.

In einer besonderen Ausführungsform weist die Einrastvorrichtung mindestens einen, insbesondere genau zwei, Einrastmechanismen auf, wobei einer des mindestens einen Einrastmechanismen einen ersten und einen zweiten am Tablarrahmen angeordnete Zapfen und eine erste und eine zweite an der plattenförmigen Auflagevorrichtung angeordnete Zapfenaufnahmeöffnungen aufweist.

Insbesondere bei zwei Einrastmechanismen, was der üblichen Bauform entspricht, sind ein erster Einrastmechanismus an der linken Seite und ein zweiter Einrastmechanismus an der rechten Seite des Tablars symmetrisch angeordnet. Beim Einrastmechanismus greifen je nach Einrastposition die Zapfen in die Zapfenaufnahmeöffnungen ein, sodass Tablarrahmen und Auflagevorrichtung in den beiden Einrastpositionen stabil zueinander positionierbar sind.

Insbesondere ist das Tablar derart ausgestaltet, dass in der ersten Einrastposition eine Anordnung des ersten Zapfens in der ersten Zapfenaufnahmeöffnung eine Relativbewegung zwischen dem Tablarrahmen und der plattenförmigen Auflagevorrichtung in der gemeinsamen Ebene verhindert, und/oder in der zweiten Einrastposition eine Unterseite der plattenförmigen Auflagevorrichtung auf dem ersten Zapfen abstützt.

Insbesondere ist eine Einrastung in der zweiten Einrastposition nur durch Vergrösserung der Schrägstellung zwischen dem Tablarrahmen und der plattenförmigen Auflagevorrichtung aufhebbar. Damit ist die Bewegung der Auflagevorrichtung relativ zum Tablarrahmen vor versehentlichen Verschiebungen besonders gut geschützt.

Mit Vorteil umfasst das Tablar zwei Breitseiten und zwei Tiefseiten, wobei an den zwei Tiefseiten Gleitführungen angeordnet sind, um das Tablar entlang von zwei Wänden eines Kühlschranknutzraums gleitend zu führen. Die zwei Gleitführungen sind an den zwei Tiefseiten federnd angeordnet und zwar derart, dass eine Breite des Tablars durch die Federung von selbst einstellbar ist.

Breitseiten und Tiefseiten sollen jeweils lediglich die zwei gegenüberliegenden Seiten definieren. Grundsätzlich können auch die Breitseiten als Tiefseiten und die Tiefseiten als Breitseiten bezeichnet werden. Dies macht keinen Unterschied. Sie könnten somit geradesogut als zwei gegenüberliegende erste Seiten und zwei gegenüberliegende zweite Seiten bezeichnet werden. Definiert ist, dass an zwei gegenüberliegenden Seiten von insgesamt vier Seiten Gleitführungen angeordnet sind.

Eine einstellbare Tablarbreite hat den Vorteil, dass das Tablar auch bei unterschiedlich breiten Nutzräumen eines Kühlschrankes stabil eingesetzt werden kann. Unterschiedliche Breiten des Nutzraums entstehen, weil der Nutzraum häufig ein grosses, tiefgezogenes Bauteil ist, das grössere Toleranzmasse aufweist. Durch die Federung der Gleitführung kann besonders einfach auf unterschiedliche Nutzraumbreiten reagiert werden.

Insbesondere erstrecken sich die zwei Gleitführungen entlang von mehr als 50%, insbesondere mehr als 70%, insbesondere mehr als 90% einer gesamten Tablartiefe. Die lange Ausdehnung der Gleitführung hat den Vorteil, dass die Tablare besonders stabil im Nutrzaum eines Kühlschrankes angeordnet werden können und auch bei Herausziehen und Hineinstossen nicht übermässig wackeln.

Im Weiteren können die zwei Gleitführungen je mindestens zwei Blattfedern aufweisen. Dadurch werden die Gleitführungen seitlich nach aussen gefedert, sodass die Breite des Tablars durch Gegendrücken der Blattfedern besonders einfach einstellbar ist.

Insbesondere greifen die zwei Gleitführungen je mittels Vorsprüngen in eine an einer Oberseite des Tablars und in eine an einer Unterseite des Tablars angeordnete Nut ein. Dadurch können die Gleitführungen an der Auflagevorrichtung stabil montiert werden. Insbesondere sind die Vorsprünge und die Nuten derart ausgestaltet, dass die Vorsprünge innerhalb der Nuten über die Distanz des Federweges bewegbar angeordnet sind. Damit sind die Gleitführungen über die Vorsprünge an der Auflagevorrichtung montiert, können sich aber trotzdem noch bewegen, damit die Breite des Tablars einstellbar bleibt.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
- Fig. 1: ein Tablar in der ersten Rastposition;
- Fig. 2: das Tablar in der zweiten Rastposition;
- Fig. 3: einen seitlichen Schnitt durch das Tablar in der ersten Einrastposition;
- Fig. 4: eine Detailansicht von Fig. 3;
- Fig. 5: einen seitlichen Schnitt durch das Tablar in der zweiten Einrastposition;
- Fig. 6: eine Detailansicht von Fig. 5;
- Fig. 7: das Tablar mit entfernten Gleitführungen;
- Fig. 8: eine Seitenansicht des Tablars;
- Fig. 9: eine Schnittansicht des Tablars gemäss Fig. 8; und
- Fig. 10: eine Detailansicht von Fig. 10.

### Weg zur Ausführung der Erfindung

Die Fig. 1 und 2 zeigen ein erfindungsgemässes Tablar. Ein solches Tablar kommt in Weinkühlschränken zum Einsatz und dient primär der Aufbewahrung von Weinflaschen oder auch von anderen Gegenständen. Das Tablar umfasst eine plattenförmige Auflagevorrichtung 1 und einen Tablarrahmen 2. Diese beiden Komponenten sind besonders gut in Fig. 2 sichtbar.

Die Unterseiten des Tablarrahmens 2 dienen als Auflageflächen, um das Tablar in einem Kühlschrank auf Vorsprüngen der Seitenwände des Nutzraums anzuordnen.

Die plattenförmige Auflagevorrichtung 1 ist keine durchgängige Platte. Sie ist aber in ihrer Aussengeometrie plattenförmig ausgestaltet. Die plattenförmige Auflagevorrichtung 1 umfasst einen Auflagevorrichtungsrahmen 1a und vier Streben 1b, welche zusammen die Anordnung von fünf Weinflaschen ermöglichen. Eine Weinflasche wird zwischen zwei Streben 1b oder ganz aussen zwischen einer der äussersten Streben 1b und einem seitlichen Abschnitt des Auflagevorrichtungsrahmen 1a angeordnet. Neben strebenförmigen Auflagen sind weitere Geometrien denkbar, solange die Auflagevorrichtung 1 im Tablarrahmen 2 positioniert werden kann. Ist der Abstand zwischen zwei übereinander angeordneten Tablaren in einem Weinkühlschrank genügend gross, kann beispielsweise auch eine zweite Schicht von Weinflaschen auf die direkt auf dem Tablar angeordneten Weinflaschen angeordnet werden. Dadurch ist die Lagerung von mehr als fünf Weinflaschen auf einem solchen Tablar möglich.

Das Tablar weist eine Einrastvorrichtung 3 auf. Diese ist in den Fig. 3 bis 6 detailliert dargestellt. Die Einrastvorrichtung 3 hält die Auflagevorrichtung 1 und den Tablarrahmen 2 an zwei Ecken des Tablars mittels zwei Einrastmechanismen 3a und 3b zusammen. Die Einrastvorrichtung 3 lässt eine Relativbewegung zwischen Auflagevorrichtung 1 und Tablarrahmen 2 zu. Die Relativbewegung ist eine Drehbewegung, wobei die Drehachse durch die beiden Einrastmechanismen 3a und 3b bzw. Ecken des Tablars verläuft.

Die plattenförmige Auflagevorrichtung 1 kann relativ zum Tablarrahmen 2 in einer ersten Einrastposition und in einer zweiten Einrastposition eingerastet werden. Die erste Einrastposition ist in Fig. 1 und die zweite Einrastposition ist in Fig. 2 dargestellt.

Bei der ersten Einrastposition gemäss Fig. 1 liegen die plattenförmige Auflagevorrichtung 1 und der Tablarrahmen 2 in einer gemeinsamen Ebene und der Tablarrahmen 2 umrahmt die plattenförmige Auflagevorrichtung 1. Ist das Tablar in den Nutzraum des Kühlschranks eingeschoben und befindet es sich in der ersten Einrastposition, so liegen die Flaschen horizontal im Kühlschrank. Die Flaschen sind damit möglichst platzsparend gelagert.

Bei der zweiten Einrastposition gemäss Fig. 2 sind die plattenförmige Auflagevorrichtung 1 und der Tablarrahmen 2 zueinander in einer Schrägstellung angeordnet und zwar in einem Winkel von 30°, gekennzeichnet durch den Doppelpfeil 6 in Fig. 5. Dies bedeutet, dass die plattenförmige Auflagevorrichtung 1 und der Tablarrahmen 2 nicht mehr in einer gemeinsamen, sondern in unterschiedlichen Ebenen, nämlicher in einer ersten Ebene und in einer zweiten Ebene, liegen. Ist das Tablar in den Nutzraum des Kühlschranks eingeschoben und befindet es sich in der zweiten Einrastposition, so liegen die Flaschen in einem Winkel von 30° schräg zur Horizontalen. In dieser Position sind die Flaschen mit Blick von vorne besonders gut sichtbar. Sind die Flaschen mit der Etikette nach vorne gedreht, ist ohne eine Entnahme der Flasche sofort ersichtlich, was für ein Wein gelagert ist.

Hervorzuheben ist, dass die Auflagevorrichtung 1 und der Tablarrahmen 2 in der zweiten Einrastposition nur über die Einrastmechanismen 3a und 3b miteinander verbunden sind. Dies hat zur Folge, dass sämtliche Gewichtskraft der gelagerten Weinflaschen über die beiden Einrastmechanismen 3a und 3b von der plattenförmigen Auflagevorrichtung 1 auf den Tablarrahmen 2 übertragen wird. Die plattförmige Auflagevorrichtung 1 wird nicht weiter mittels irgendwelchen Stützen am Tablarrahmen 2 abgestützt.

Die Fig. 3 zeigt eine seitliche Schnittansicht des Tablars mit Schnitt durch den Einrastmechanismus. Fig. 4 zeigt eine vergrösserte Detailansicht des in Fig. 3 kreisförmig umrahmten Bereichs. In Fig. 4 ist der Einrastmechanismus 3a gut sichtbar. Der nichtsichtbare Einrastmechanismus 3b ist auf der anderen Seite des Tablars angeordnet und in gleicher Weise, aber gespiegelt, ausgeführt. Der Einrastmechanismus 3a weist einen am Tablarrahmen 2 angeordneten ersten Zapfen 4a und einen am Tablarrahmen 2 angeordneten zweiten Zapfen 4b auf. Der Tablarrahmen 2 umfasst im Übrigen einen dritten Zapfen 4c, welcher allerdings nicht Bestandteil des Einrastmechanismus 3a ist.

Der erste Zapfen 4a liegt in der ersten Einrastposition in einer ersten Zapfenaufnahmeöffnung 5a. Die erste Zapfenaufnahmeöffnung 5a ist Bestandteil der plattenförmigen Auflagevorrichtung 1. In der ersten Einrastposition verhindert die Anordnung des ersten Zapfens 4a in der ersten Zapfenaufnahmeöffnung 5a eine Relativbewegung zwischen dem Tablarrahmen 2 und der plattenförmigen Auflagevorrichtung 1 in der gemeinsamen Ebene. Zudem stützt sich die plattenförmige Auflagevorrichtung 1 in der ersten Einrastposition über die drei Zapfen 4a, 4b und 4c auf dem Tablarrahmen 2 ab.

Um das Tablar von der ersten Einrastposition in die zweite Einrastposition, welche in den Fig. 5 und 6 dargestellt ist, zu bewegen, muss die plattenförmige Auflagevorrichtung 1 mittels einer Drehbewegung relativ zum Tablarrahmen 2 hochgezogen werden. Die Drehbewegung ist mittels eines Doppelpfeils 6 in Fig. 5 eingezeichnet und bezeichnet auch den Winkel von 30° zwischen der plattenförmigen Auflagevorrichtung 1 und dem Tablarrahmen 2 in der zweiten Einrastposition.

Ausgehend von der ersten Einrastposition ist die plattenförmige Auflagevorrichtung 1 derart zu bewegen, dass in einem ersten Schritt der erste Zapfen 4a die erste Zapfenaufnahmeöffnung 5a verlässt und in einem zweiten Schritt der zweite Zapfen 4b in die zweiten Zapfenaufnahmeöffnung 5b hineinbewegt wird, sodass ein Abschnitt 7 der Unterseite der plattenförmigen Auflagevorrichtung 1 auf dem ersten Zapfen 4a zu liegen kommt.

In der zweiten Einrastposition stützt sich die plattenförmige Auflagevorrichtung 1 somit auf dem ersten Zapfen 4a ab und der zweite Zapfen 4b verhindert eine durch die Gewichtskraft der Flaschen verursachte Drehbewegung. Der zweite Zapfen 4b greift derart in die zweite Zapfenaufnahmeöffnung 5b, dass die zweite Einrastposition nur durch Vergrösserung der Schrägstellung zwischen dem Tablarrahmen 2 und der plattenförmigen Auflagevorrichtung 1 aufhebbar ist. Zapfen sind beispielsweise aus Metall oder anderen robusten Werkstoffen ausgestaltet.

Der Einrastmechanismus 3a kann auf verschiedene Weisen realisiert werden. Bevorzugt ist ein Kunststoffelement, insbesondere aus hochfestem Kunststoff, in den Rahmen eingeklebt oder mit dem Rahmen formschlüssig verbunden. Der Einrastmechanismus 3a kann auch mittels einer Metallkulisse ausgestaltet sein oder direkt in das Holz des Rahmens eingearbeitet sein, sofern das Holz genügend widerstandsfähig ist.

Die Fig. 7 bis 10 zeigen einen weiteren Aspekt der vorliegenden Erfindung. Das Tablar weist zwei Breitseiten 8a, 8b und zwei Tiefseiten 9a, 9b auf. Entlang der Tiefseiten 9a und 9b sind Gleitführungen 10a und 10b angeordnet. Diese sind in den Fig. 1 und 2 im montierten Zustand sichtbar. In der Fig. 7 sind die Gleitführungen etwas beabstandet vom Rest des Tablars dargestellt, damit sie gut sichtbar sind.

An beiden Gleitführungen 10a und 10b sind jeweils vier Blattfedern 11 angeordnet. Diese Blattfedern 11 drücken an seitliche Flächen 12 des Tablars 1.

Im Weiteren weist eine Gleitführung acht Vorsprünge 13 auf. Vier Vorsprünge 13 sind an der Oberseite der Gleitführung 10a bzw. 10b angeordnet und greifen in eine an der Oberseite des Tablars angeordnete Nut 14a ein. Die anderen vier Vorsprünge 13 sind an der Unterseite der Gleitführung 10a bzw. 10b angeordnet und greifen in eine an der Unterseite des Tablars angeordnete Nut 14b ein. Die Gleitführungen 10a und 10b werden dadurch am Rest des Tablars gehalten. Die Vorsprünge 13 weisen allerdings ein Spiel innerhalb der Nuten 14a und 14b auf, sodass sich die Gleitführungen 10a und 10b über den Federweg relativ zum Rest des Tablars bewegen können. Der Federweg 15 ist in den Fig. 7 und 10 eingezeichnet. Die Bewegbarkeit der Gleitführungen 10a und 10b relativ zum Rest des Tablars hat zur Folge, dass die Gesamtbreite 16 des Tablars durch Andrücken oder loslassen der Gleitführungen 10a und 10b einstellbar ist. Dadurch kann das Tablar viel einfacher in einen Nutzraum eines Kühlschranks eingeschoben werden.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Tablar umfassend
- einen Tablarrahmen (2) mit Auflageflächen zur Lagerung des Tablars in einem Kühlschrank,
- eine plattenförmige Auflagevorrichtung (1) zur Lagerung von Flaschen,
wobei der Tablarrahmen (2) und die plattenförmige Auflagevorrichtung (1) eine Einrastvorrichtung (3) mit einer ersten und einer zweiten Einrastposition aufweisen, derart ausgestaltet, dass
- in der ersten Einrastposition der Tablarrahmen (2) und die plattenförmige Auflagevorrichtung (1) in einer gemeinsamen Ebene liegen und der Tablarrahmen (2) die plattenförmige Auflagevorrichtung (1) umrahmt;
- in der zweiten Einrastposition die plattenförmige Auflagevorrichtung (1) in einer Schrägstellung zum Tablarrahmen (2) angeordnet ist,
wobei in der zweiten Einrastposition der Tablarrahmen (2) in einer ersten Ebene liegt und die plattenförmige Auflagevorrichtung (1) in einer zweiten Ebene liegt,
**dadurch gekennzeichnet, dass** die plattenförmige Auflagevorrichtung (1) und der Tablarrahmen (2) in der zweiten Einrastposition nur entlang der Schnittlinie zwischen der ersten Ebene und der zweiten Ebene miteinander verbunden sind.

2. Tablar nach Anspruch 1, wobei die erste Ebene und die zweite Ebene zueinander einen Winkel bilden, insbesondere von 10° oder mehr, insbesondere von 20° oder mehr, insbesondere von 30° oder mehr.

3. Tablar nach einem der vorangehenden Ansprüche, wobei die Einrastvorrichtung (3) mindestens einen, insbesondere genau zwei, Einrastmechanismen (3a, 3b) aufweist,
wobei einer des mindestens einen Einrastmechanismen (3a, 3b) einen ersten und einen zweiten am Tablarrahmen angeordnete Zapfen (4a, 4b) und eine erste und eine zweite an der plattenförmigen Auflagevorrichtung angeordnete Zapfenaufnahmeöffnungen (5a, 5b) aufweist,
insbesondere wobei die Zapfenaufnahmeöffnungen aus Kunststoff ausgestaltet sind.

4. Tablar nach Anspruch 3, derart ausgestaltet, dass
- in der ersten Einrastposition eine Anordnung des ersten Zapfens (4a) in der ersten Zapfenaufnahmeöffnung (5a) eine Relativbewegung zwischen dem Tablarrahmen (2) und der plattenförmigen Auflagevorrichtung (1) in der gemeinsamen Ebene verhindert, und/oder
- in der zweiten Einrastposition eine Unterseite der plattenförmigen Auflagevorrichtung (1) auf dem ersten Zapfen (4a) abstützt, und/oder
- eine Einrastung in der zweiten Einrastposition nur durch Vergrösserung der Schrägstellung zwischen dem Tablarrahmen (2) und der plattenförmigen Auflagevorrichtung (1) aufhebbar ist.

5. Tablar nach einem der vorangehenden Ansprüche, umfassend zwei Breitseiten (8a, 8b) und zwei Tiefseiten (9a, 9b), und zwei entlang den zwei Tiefseiten (9a, 9b) angeordnete Gleitführungen (10a, 10b), ausgestaltet zur gleitenden Führung des Tablars entlang von zwei Wänden eines Kühlschranknutzraums,
wobei die zwei Gleitführungen (10a, 10b) an den zwei Tiefseiten (9a, 9b) federnd angeordnet sind, derart, dass eine Breite (16) des Tablars einstellbar ist.

6. Tablar nach Anspruch 5, wobei sich die zwei Gleitführungen (10a, 10b) entlang von mehr als 50%, insbesondere mehr als 70%, insbesondere mehr als 90% einer gesamten Tablartiefe erstrecken.

7. Tablar nach einem der Ansprüche 5 oder 6, wobei die zwei Gleitführungen je mindestens zwei Blattfedern (11) aufweisen.

8. Tablar nach einem der Ansprüche 5 bis 7, wobei die zwei Gleitführungen (10a, 10b) je mittels Vorsprüngen (13) in eine an einer Oberseite des Tablars und in eine an einer Unterseite des Tablars angeordnete Nut (14a, 14b) eingreifen,
insbesondere wobei die Vorsprünge (13) und die Nuten (14a, 14b) derart ausgestaltet sind, dass die Vorsprünge (13) innerhalb der Nuten (14a, 14b) über die Distanz des Federweges bewegbar angeordnet sind.

## Claims

1. Shelf comprising
- a shelf frame (2) with support surfaces for storing the shelf in a refrigerator,
- a plate-shaped support device (1) for storing bottles,
wherein the shelf frame (2) and the plate-shaped support device (1) have a snap-in device (3) with a first and a second snap-in position, adapted such that
- in the first snap-in position, the shelf frame (2) and the plate-shaped support device (1) lie in a common plane and the shelf frame (2) frames the plate-shaped support device (1);
- in the second locking position, the plate-shaped support device (1) is arranged at an angle to the shelf frame (2),
whereby in the second locking position, the shelf frame (2) lies in a first plane and the plate-shaped support device (1) lies in a second plane,
**characterised in that**, in the second locking position, the plate-shaped support device (1) and the shelf frame (2) are connected to each other only along the intersection line between the first plane and the second plane.

2. Shelf according to claim 1, wherein the first plane and the second plane form an angle with each other, in particular of 10° or more, in particular of 20° or more, in particular of 30° or more.

3. Shelf according to one of the preceding claims, wherein the locking device (3) has at least one, in particular exactly two, locking mechanisms (3a, 3b),
wherein one of the at least one locking mechanisms (3a, 3b) has a first and a second pin (4a, 4b) arranged on the shelf frame and a first and a second pin receiving opening (5a, 5b) arranged on the plate-shaped support device, in particular wherein the pin receiving openings are made of plastic.

4. Shelf according to claim 3, adapted such that
- in the first locking position, an arrangement of the first pin (4a) in the first pin receiving opening (5a) prevents relative movement between the shelf frame (2) and the plate-shaped support device (1) in the common plane, and/or
- in the second locking position, an underside of the plate-shaped support device (1) rests on the first pin (4a), and/or
- locking in the second locking position can only be released by increasing the angle between the shelf frame (2) and the plate-shaped support device (1).

5. Shelf according to one of the preceding claims, comprising two wide sides (8a, 8b) and two deep sides (9a, 9b), and two slide guides (10a, 10b) arranged along the two deep sides (9a, 9b), adapted for sliding guidance of the shelf along two walls of a refrigerator compartment,
wherein the two slide guides (10a, 10b) are arranged resiliently on the two deep sides (9a, 9b) in such a way that a width (16) of the shelf is adjustable.

6. Shelf according to claim 5, wherein the two slide guides (10a, 10b) extend along more than 50%, in particular more than 70%, in particular more than 90% of a total shelf depth.

7. Shelf according to one of claims 5 or 6, wherein the two slide guides each have at least two leaf springs (11).

8. Shelf according to one of claims 5 to 7, wherein the two slide guides (10a, 10b) each engage by means of projections (13) in a groove (14a, 14b) arranged on an upper side of the shelf and in a groove (14a, 14b) arranged on a lower side of the shelf,
in particular, wherein the projections (13) and the grooves (14a, 14b) are adapted such that the projections (13) are movably arranged within the grooves (14a, 14b) over the distance of the spring travel.

## Revendications

1. Étagère comprenant
- un cadre d'étagère (2) avec des surfaces d'appui pour le stockage de l'étagère dans un réfrigérateur,
- un dispositif de support en forme de plaque (1) pour le stockage de bouteilles,
le cadre d'étagère (2) et le dispositif de support en forme de plaque (1) comportant un dispositif d'encliquetage (3) avec une première et une deuxième position d'encliquetage, conçu de telle sorte que
- dans la première position d'encliquetage, le cadre d'étagère (2) et le dispositif de support en forme de plaque (1) se trouvent dans un plan commun et le cadre d'étagère (2) encadre le dispositif de support en forme de plaque (1) ;
- dans la deuxième position d'encliquetage, le dispositif de support en forme de plaque (1) est disposé dans une position inclinée par rapport au cadre d'étagère (2),
Dans laquelle le cadre d'étagère (2) se trouve dans un premier plan et le dispositif de support en forme de plaque (1) se trouve dans un deuxième plan dans la deuxième position d'encliquetage,
**caractérisée en ce que** le dispositif de support en forme de plaque (1) et le cadre d'étagère (2) ne sont reliés entre eux dans la deuxième position d'encliquetage que le long de la ligne d'intersection entre le premier plan et le deuxième plan.

2. Étagère selon la revendication 1, dans laquelle le premier plan et le deuxième plan forment entre eux un angle, en particulier de 10° ou plus, en particulier de 20° ou plus, en particulier de 30° ou plus.

3. Étagère selon l'une des revendications précédentes, le dispositif d'encliquetage (3) comportant au moins un, en particulier exactement deux, mécanismes d'encliquetage (3a, 3b),
l'un des au moins un mécanisme d'encliquetage (3a, 3b) comportant un premier et un deuxième tenons (4a, 4b) disposés sur le cadre d'étagère et une première et une deuxième ouvertures de réception de tenons (5a, 5b) disposées sur le dispositif de support en forme de plaque,
en particulier dans laquelle les ouvertures de réception de tenons sont réalisées en matière plastique.

4. Étagère selon la revendication 3, conçue de telle sorte que
- dans la première position d'encliquetage, la disposition du premier tenon (4a) dans la première ouverture de réception de tenon (5a) empêche un mouvement relatif entre le cadre d'étagère (2) et le dispositif de support en forme de plaque (1) dans le plan commun, et/ou
- dans la deuxième position d'encliquetage, une face inférieure du dispositif de support en forme de plaque (1) s'appuie sur le premier tenon (4a), et/ou
- un encliquetage dans la deuxième position d'encliquetage ne peut être supprimé qu'en augmentant l'inclinaison entre le cadre d'étagère (2) et le dispositif de support en forme de plaque (1).

5. Étagère selon l'une des revendications précédentes, comprenant deux côtés larges (8a, 8b) et deux côtés profonds (9a, 9b), et deux glissières (10a, 10b) disposées le long des deux côtés profonds (9a, 9b)
(10a, 10b) disposées le long des deux côtés profonds (9a, 9b), conçues pour le guidage coulissant de l'étagère le long de deux parois d'un espace utile d'un réfrigérateur,
Dans laquelle les deux glissières (10a, 10b) sont disposées de manière élastique sur les deux côtés profonds (9a, 9b) de telle sorte qu'une largeur (16) de l'étagère soit réglable.

6. Étagère selon la revendication 5, les deux glissières (10a, 10b) s'étendant sur plus de 50 %, en particulier plus de 70 %, en particulier plus de 90 % de la profondeur totale de l'étagère.

7. Étagère selon l'une des revendications 5 ou 6, dans laquelle les deux glissières comportent chacune au moins deux ressorts à lame (11).

8. Étagère selon l'une des revendications 5 à 7, dans laquelle les deux glissières (10a, 10b) s'engagent chacune au moyen de saillies (13) dans une rainure (14a, 14b) disposée sur une face supérieure de l'étagère et dans une rainure (14a, 14b) disposée sur une face inférieure de l'étagère,
en particulier dans laquelle les saillies (13) et les rainures (14a, 14b) sont conçues de telle sorte que les saillies (13) sont disposées de manière mobile à l'intérieur des rainures (14a, 14b) sur la distance du débattement du ressort.
